# DEMANDE DE BREVET EUROPEEN

(11) **EP 0 518 793 A1**
(43) Date de publication de la demande: **16.12.1992**
(21) Numéro de dépôt: 92430017.1
(22) Date de dépôt: 12.06.1992
(51) Int. Cl.: E01F 15/00

(54) **Dispositif pour fixer et aligner des équipements de signalisation sur une glissière de sécurité routière**

(30) Priorité: 14.06.1991 FR 9107616
(71) Demandeur: SODIREL S.A., F-84100 Orange (FR)
(72) Inventeur: Marc, Jean-Luc, F-84420 Mornas (FR)
(74) Mandataire: Moretti, René

(57) **Abrégé**

La présente invention a pour objet un dispositif pour la fixation et l'alignement d'équipements de signalisation montés sur les glissières de sécurité routière dont les équipements (4) sont montés sur des supports (3) fixés auxdites glissières (1), caractérisé en ce que ledit équipement (4) est monté sur ledit support par l'intermédiaire de moyens de crantage (31l/31m) permettant de réaliser la verticalité et l'alignement desdits équipements (4).

Trouve son application dans le domaine de l'équipement routier et autoroutier.

## Description

La présente invention a pour objet un dispositif pour fixer et aligner des équipements de signalisation sur une glissière de sécurité routière.

Le secteur technique de l'invention est celui du matériel et des appareillages pour l'équipement des voies routières.

Les glissières de sécurité routière sont réalisées à partir de profilés métalliques d'une section droite, pouvant adopter différentes formes. De tels profils comportent généralement deux demi-ondes rejointes par une cannelure et se présentent sous la forme de tronçons de même longueur. Ces tronçons sont mis bout à bout avec un léger recouvrement pour réaliser leur assemblage au moyen de boulons et sont supportés par des potelets ancrés dans le sol.

De telles glissières délimitent les voies routières ou autoroutières et sont de façon connue, utilisées pour y poser des équipements de signalisation ou de protection, tels que, par exemple, des écrans anti-éblouissement, des panonceaux, des délinéateurs, etc...

On connaît déjà des supports déformables élastiquement et qui permettent d'être fixés auxdites glissières sans aucun outillage particulier.

Jusqu'à maintenant, de tels supports agrafables ne pouvaient être utilisés pour des équipements tels que des écrans anti-éblouissement, du fait que ces supports présentent l'inconvénient de ne pouvoir aligner correctement lesdits équipements, en raison du léger voilage que présentent généralement lesdites glissières, ou de la mauvaise implantation des potelets ou encore à un déplacement des masses de remblais dans lequel ils sont battus.

L'objectif de la présente invention est de pallier à cet inconvénient en produisant des moyens permettant de réaliser au mieux la verticalité et l'alignement desdits équipements.

Cet objectif est atteint par le dispositif selon l'invention, pour la fixation et l'alignement d'équipements de signalisation équipant les glissières de sécurité routière dont lesdits équipements sont montés sur des supports fixés auxdites glissières, caractérisé en ce que ledit équipement est monté sur ledit support par l'intermédiaire de moyens de crantage permettant de réaliser la verticalité et l'alignement desdits équipements.

Dans un mode préférentiel de réalisation, ledit équipement est fixé audit support par l'intermédiaire d'une platine articulée au support autour d'un axe qui, en position montée du support sur la glissière est sensiblement parallèle à celle-ci.

Ledit support entoure la glissière, son extrémité inférieure étant retournée vers l'intérieur de la demi-onde basse de la glissière et la platine est articulée à la partie supérieure du support et comporte plusieurs crans superposés, dont l'un coopère avec le bord de la demi-onde supérieure de la glissière, lequel bord étant pénétré dans un desdits crans.

De préférence, lesdits crans adoptent la forme de gorges profondes et étroites pour recevoir, avec un minimum de jeu, ledit bord de l'onde supérieure de la glissière.

Dans un mode d'exécution, la platine comporte une série de crans superposés sur un de ses côtés latéraux.

Dans un autre mode de réalisation, la platine comporte deux séries de crans superposés sur ses deux côtés latéraux.

Dans un autre mode d'exécution, la platine comporte une série de gorges profondes s'étendant transversalement et au-dessous de sa zone porteuse à laquelle est fixé ledit écran.

Selon l'invention, l'équipement est monté amovible sur la platine, laquelle comporte des rails de fixation parallèles entre eux, lesquels rails encadrent étroitement ladite plaque de base de l'équipement et recouvrent celle-ci le long de deux de ses bords.

La platine comporte en outre un téton de verrouillage monté élastique, lequel téton émerge à partir de la face supérieure de la platine et est destiné à coopérer avec un logement correspondant réservé à la base de l'équipement.

De préférence, lesdites gorges convergent sur un point P situé du côté du support, l'angle formé entre lesdites gorges étant compris entre 3° et 7° et étant de préférence de 5°.

L'ensemble desdites gorges est incliné par rapport à l'horizontale, suivant un angle compris entre 5° et 10°, de préférence 8°.

Le résultat de l'invention est un dispositif pour fixer et aligner des équipements de signalisation sur des glissières de sécurité routière comportant des moyens compensateurs pour pallier le voilage des glissières, ces moyens étant constitués par des systèmes de crantage qui permettent de réaliser la verticalité et l'alignement desdits équipements .

La fixation desdits supports et de leur équipement de signalisation se faisant sans outillage particulier est très rapide, ce qui est un facteur de sécurité pour le personnel, le temps de présence sur la voie concernée étant considérablement réduit.

D'autres avantages et les caractéristiques de l'invention ressortiront encore à la lecture de la description suivante d'un dessin où l'équipement de signalisation cité en exemple est un écran anti-éblouissement, ladite description étant établie en référence aux dessins annexés sur lesquels :
- la figure 1 est une vue en perspective d'une glissière de sécurité métallique équipée d'un écran anti-éblouissement ;
- la figure 2 est une vue en perspective à plus grande échelle, d'un support d'écran selon l'invention ;
- la figure 3 est une vue de côté/coupe partielle de la partie supérieure du support de la figure 2 et représentant le système de verrouillage de l'écran.

La figure 1 représente une glissière de sécurité métallique 1 du type de celles qui longent ou séparent les voies des autoroutes, laquelle glissière est supportée par des potelets 2. De façon connue, la glissière 1 est formée par une suite de tronçons mis bout à bout avec un léger recouvrement en vue de leur raccordement par boulons. La fixation de la glissière 1 auxdits potelets 2 est également réalisée par boulons.

La figure 1 illustre le montage d'un support d'écran 3. Bien entendu, cette figure est donnée pour illustrer la position relative support d'écran/glissière, dans la réalité la glissière est équipée par une pluralité d'écrans montés selon un pas régulier, de telle sorte que les rayons lumineux émis par les phares des véhicules circulant en sens inverse sur les voies autoroutières, soient arrêtés afin d'éviter l'éblouissement des conducteurs et augmenter la sécurité des autoroutes lors de la conduite de nuit.

La glissière 1 est d'une section droite profilée et comporte de façon connue, deux demi-ondes 1a/1b rejointes par une cannelure centrale 1c. Plusieurs types de glissières à deux demi-ondes existent sur le marché des équipements routiers. Certaines d'entre elles comportent des demi-ondes à profil anguleux.

Ledit support 3 entoure la glissière par l'extérieur de celle-ci et comporte une partie 3a qui peut, tel qu'illustré sur le dessin, adopter le profil de la glissière. Ladite partie 3a comporte à son extrémité basse un retour 3b s'étendant vers l'intérieur de l'onde inférieure 1b et épousant sensiblement la forme de cette demi-onde.

A sa partie supérieure 3c, le support 3 comporte une platine 31, laquelle est d'un contour rectangulaire ou trapézoïdal et est articulée autour d'un axe 32 s'étendant parallèlement à la glissière 1.

Ladite platine 31 porte un écran 4 comportant une plaque de base 4a. Elle comporte à son extrémité opposée à son articulation 32, deux rails de fixation alignés 31a/31b, lesquels sont espacés l'un de l'autre et sont parallèles à l'axe 32 et au bord libre 31c de la platine, et deux autres rails 31d/31e parallèles et disposés de la même façon que lesdits rails 31a/31b.

Ces rails sont d'un profil en L et comportent ainsi une aile 31a₁-31e₁ parallèle à la face supérieure 31f de la platine et réservant entre lesdits rails et ladite face un espace "e" (figure 3) légèrement supérieur à l'épaisseur de la plaque de base 4a de l'écran 4.

Les groupes de rails 31a/31b-31d/31e sont espacés l'un de l'autre suivant une distance "d" légèrement supérieure au côté de ladite plaque 4a, laquelle est par exemple d'un contour carré. La plaque de base 4a comporte dans sa position centrale, un logement cylindrique 4a₁ se prolongeant dans le corps de l'écran et destiné à recevoir un moyen de verrouillage pour fixer l'écran 4 et l'empêcher de coulisser entre les rails 31a-31e et la face supérieure 31f de la platine 31.

Ces moyens de verrouillage sont constitués par un téton cylindrique 31g d'un diamètre légèrement inférieur à celui du logement 4a₁ et solidaire d'une languette élastique 31h.

Le support 3 et la platine 31 étant réalisés en matière plastique, tel que du polyéthylène, la languette 31h et le téton 31g sont obtenus par moulage lors de la mise en oeuvre de la platine. Un vide est réservé entre ladite languette et ledit téton.

On utilise ainsi la flexibilité de la matière plastique qui est suffisante pour permettre d'effacer le téton lorsqu'on engage la plaque de base 4a entre les rails 31a-31e et revenir à sa position initiale lorsque le téton 31g pénètre dans le logement cylindrique 4a₁ de l'écran.

La platine comporte en outre sur ses côtés latéraux 31k/31j des groupes de crantage 31l/31m dans l'un desquels il est prévu de faire pénétrer le bord de la demi-onde supérieure 1a de la glissière 1.

Selon le mode de réalisation illustré au dessin, la platine comporte deux groupes de crantage latéraux, chacun étant constitué par trois gorges profondes 31l₁/31l₂/31l₃-31m₁/31m₂/31m₃. Ces gorges sont étroites et comportent deux parois parallèles entre elles, espacées l'une de l'autre suivant une distance sensiblement supérieure à l'épaisseur de la glissière.

Elles sont ainsi orientées du côté du support et leurs axes médians sont situés dans des plans concourants sur une ligne P et formant entre eux des angles α, par exemple de 5°. L'ensemble desdits groupes de gorges est incliné par rapport à l'horizontale suivant un angle β de l'ordre de 8°.

Cette inclinaison est donnée par le plan médian M qui forme ledit angle β avec l'horizontale.

La platine représentée au dessin est équipée de deux groupes de crantage. Bien entendu, elle pourrait n'en comporter qu'un seul. Selon une autre variante, elle pourrait comporter un crantage constitué par des gorges analogues à celles décrites ci-dessus mais s'étendant sur la largeur et au-dessous de la platine.

La figure 3 illustre un support 3 d'écran 4, dont la platine 31 est horizontale, la demi-onde supérieure 1a étant engagée dans la gorge médiane 31m₂ du groupe 31m.

La figure 2 représente ledit support dont la gorge basse 31l₃ des groupes de gorges 31l de la platine reçoit ladite demi-onde 1a de la glissière.

Bien entendu, l'horizontabilité des platines 31 et par voie de conséquence, la verticalité des écrans 4 est fonction de la position relative de la platine 31 et de la glissière 1. En fonction du degré de voilage de cette dernière, l'installateur choisit la gorge de chacun desdits groupes 31l/31m pour faire pénétrer le bord de la demi-onde 1a de la glissière.

La verticalité des écrans 4 et leur alignement est ainsi réalisé par appréciation visuelle.

Pour la mise en place des supports 3 sur les glissières, on engage la demi-onde supérieure 1a de la glissière dans une desdites gorges 31l/31m de la platine et on agrafe le support 3 autour de la demi-onde inférieure 1b, l'élasticité du polyéthylène autorise un tel montage.

En variante, on place d'abord l'extrémité inférieure retournée 3b de la partie 3a du support 3 autour de la demi-onde inférieure 1b, et on rabat la partie 3a du support contre l'extérieur de la glissière en engageant simultanément les gorges choisies 3l/3m autour du bord de la demi-onde supérieure 1a.

L'élasticité de la matière plastique à partir de laquelle les supports 3 sont réalisés, permet leur mise en place sans aucune difficulté.

Bien entendu, sans sortir du cadre de l'invention, les parties qui viennent d'être décrites pourront être remplacées par l'homme du métier par des parties équivalentes remplissant la même fonction. Il est ainsi prévu que les supports 3 soient en outre équipés en partie haute d'un ou plusieurs crochets en épingle à cheveux du type de ceux qui équipent les supports décrits dans le Brevet FR.A.2 533 055 au nom de l'inventeur pour conforter leur fixation à la glissière.

Selon cette autre variante d'exécution, on place d'abord et simultanément le support 3 et la platine 31 en engageant le bord de la demi-onde supérieure de la glissière dans lesdits crochets en épingle à cheveux et dans les crans 31l₁/31l₃-31m₁/31m₃ de la platine et on accroche ensuite le support 3 à la partie inférieure de la glissière 1.

Le dispositif permet également de fixer d'abord le support 3 à la glissière 1 et de placer ensuite la platine 31 en engageant le bord de l'onde supérieure 1a dans les crans choisis et en agrafant ensuite la platine sur l'axe 32 par déformation élastique de ses pattes d'articulation.

## Revendications

1. Dispositif pour la fixation et l'alignement d'équipements de signalisation équipant les glissières de sécurité routière dont les équipements (4) sont montés sur des supports (3) fixés auxdites glissières (1), caractérisé en ce que ledit équipement (4) est monté sur ledit support par l'intermédiaire de moyens de crantage (31l/31m) permettant de réaliser la verticalité et l'alignement desdits équipements(4).

2. Dispositif selon la revendication 1, caractérisé en ce que l'équipement (4) est fixé audit support (3) par l'intermédiaire d'une platine (31) articulée au support autour d'un axe (32) qui, en position montée du support (3) sur la glissière (1) est sensiblement parallèle à celle-ci.

3. Dispositif selon l'une quelconque des revendications 1 et 2, dont la glissière (1) est d'une section droite à deux demi-ondes (1a/1b) rejointes par une cannelure centrale (1c), caractérisé en ce que ledit support (3) entoure la glissière (1), que son extrémité inférieure (3b) est retournée vers l'intérieur de la demi-onde basse (1b) de la glissière (1) et que ladite platine (31) est articulée à la partie supérieure (32) du support (3) et comporte plusieurs crans superposés (31l₁, 31l₂, 31l₃ - 31m₁, 31m₂, 31m₃) dont l'un coopère avec le bord de la demi-onde supérieure (1a) de la glissière, lequel bord (1a) étant pénétré dans un desdits crans.

4. Dispositif selon la revendication 3, caractérisé en ce que lesdits crans (31l₁-31l₃/31m₁-31m₃) adoptent la forme de gorges profondes et étroites pour recevoir, avec un minimum de jeu, ledit bord de l'onde supérieure (1a) de la glissière (1).

5. Dispositif selon l'une quelconque des revendications 1 à 4, caractérisé en ce que la platine (31) comporte une série de crans superposés (31l₁-31l₃/31m₁-31m₃) sur un de ses côtés latéraux (31j/31k).

6. Dispositif selon l'une quelconque des revendications 1 à 4, caractérisé en ce que la platine comporte deux séries de crans superposés (31l₁-31l₃/31m₁-31m₃) sur ses deux côtés latéraux (31j/31k).

7. Dispositif selon l'une quelconque des revendications 1 à 4, caractérisé en ce que la platine comporte une série de gorges profondes (31l₁, 31l₂, 31l₃) s'étendant transversalement et au-dessous de sa zone porteuse (31f) à laquelle est fixé ledit équipement (4).

8. Dispositif selon l'une quelconque des revendications 1 à 7, caractérisé en ce que l'équipement (4) est monté amovible sur la platine (31).

9. Dispositif selon la revendication 8, dont ledit équipement(4) comporte une plaque de base (4a), caractérisé en ce que la platine (31) comporte des rails de fixation (31a-31e) parallèles entre eux, lesquels rails encadrent étroitement ladite plaque de base (4a) et recouvrent celle-ci le long de deux de ses bords.

10. Dispositif selon l'une quelconque des revendications 1 à 9, caractérisé en ce que la platine (31) comporte un téton de verrouillage (31g) monté élastique, lequel téton émerge à partir de la face supérieure (31f) de la platine et est destiné à coopérer avec un logement correspondant (4a₁) réservé à la base (4a) de l'équipement (4).

11. Dispositif selon l'une quelconque des revendications 4 à 10, caractérisé en ce que lesdites gorges (31l₁-31l₃/31m₁-31m₃) convergent sur une ligne P située du côté du support (3).

12. Dispositif selon la revendication 11, caractérisé en ce que l'angle (α) formé entre lesdites gorges (31l₁-31l₃/31m₁-31m₃) est compris entre 3° et 7° et est de préférence de 5°.

13. Dispositif selon l'une quelconque des revendications 4 à 12, caractérisé en ce que l'ensemble desdites gorges (31l₁-31l₃/31m₁-31m₃) est incliné par rapport à l'horizontale, suivant un angle (β) compris entre 5° et 10°, de préférence 8°.
